# EUROPÄISCHE PATENTSCHRIFT

(11) **EP 2 036 709 B1**
(45) Veröffentlichungstag und Bekanntmachung des Hinweises auf die Patenterteilung: **09.01.2013**
(21) Anmeldenummer: 08015920.5
(22) Anmeldetag: 10.09.2008
(51) Int. Cl.: B30B 11/08, B30B 15/00

(54) **Rundlauf-Tablettenpresse**
Rotary tablet compactor
Presse rotative pour comprimés

(30) Priorität: 13.09.2007 DE 102007043583
(43) Veröffentlichungstag der Anmeldung: 18.03.2009
(73) Patentinhaber: Fette GmbH, 21493 Schwarzenbek (DE)
(72) Erfinder: Römer, Harald, 21465 Reinbek (DE); Soltau, Wolfgang, 29490 Neu Darchau/Katemin (DE); Hübner, Kai, 23909 Ratzeburg (DE); Wolf, Hans, 21493 Schwarzenbek (DE)
(74) Vertreter: Graalfs, Edo

(56) Entgegenhaltungen:
- EP-A1- 0 561 565
- WO-A1-95/15847
- US-A- 5 248 542
- US-B2- 6 676 863

## Beschreibung

Die Erfindung bezieht auf eine Rundlauf-Tablettenpresse nach dem Oberbegriff des Patentanspruchs 1.

Rundlauf-Tablettenpressen weisen üblicherweise einen Rotor auf, der eine Matrizenscheibe mit einzelnen Matrizenbohrungen enthält und eine obere und eine untere Stempelführung. In der Stempelführung sind Ober- und Unterstempel geführt, die mit den Matrizenbohrungen zusammenwirken. Außerdem sind oberhalb und unterhalb des Rotors Führungskurven für die Stempel angeordnet. Ferner ist dem Umfang der Matrizenscheibe mindestens eine Druckstation zugeordnet, die mit mindestens einer oberen und unteren Druckrolle, die Stempel gegeneinander pressen zwecks Verpressung des pulverförmigen Materials in den Matrizenbohrungen. Schließlich gehört zu einer Rundlauf-Tablettenpresse auch eine Füllvorrichtung, welche die vorbeilaufenden Matrizenbohrungen mit Pulvermaterial befüllt. Die verpreßten Tabletten werden anschließend mit Hilfe der Unterstempel aus den Matrizenbohrungen heraus bewegt und durch eine Abstreifvorrichtung entfernt. Der Rotor wird von einer geeigneten Antriebsvorrichtung, zumeist ein Elektromotor, angetrieben. Ein die beschriebenen Teile umgebendes Gehäuse bildet einen Preßraum, der verhindert, daß beim Pressen entstehender Staub in die Umgebung gelangt. Umgekehrt verhindert das Gehäuse auch das Eindringen von Verschmutzungen in den Preßraum.

Aus DE 10 2004 040 163 ist bekannt geworden, den Elektromotor in den Rotor zu integrieren, in dem der außen liegende Läufer drehfest mit der Innenwandung des Rotors verbunden und der Ständer in geeigneter Weise stationär abgestützt ist. Für diese Ausführungsform ist nicht mehr erforderlich, daß etwa eine Rotorwelle in das Gehäuse hineingeführt werden muß, die von einem entfernt darunter liegenden Antriebsmotor mit Getriebe angetrieben ist oder das Gehäuse auch den Antrieb umgibt. Eine Dichtung für die Rotorwelle entfällt.

Die im Preßraum befindlichen Teile müssen von Zeit zu Zeit gereinigt werden. Es ist daher aus EP 0 288 798 bekannt geworden, die Halter von die Stempel steuernden Kurven über lösbare Verbindungsmittel mit ortsfesten Gehäuseteilen zu verbinden und durch Mitnehmer mit der Matrizenscheibe derart zu verbinden, daß nach einem Lösen der Verbindungsmittel die Matrizenscheibe zusammen mit Ober- und Unterstempeln und den Kurven von der Antriebswelle abgehoben werden kann. Auf diese Weise kann der Rotor komplett aus der Rundlauf-Tablettiermaschine entfernt werden, damit außerhalb eine Reinigung vorgenommen wird. Auch kann auf diese Weise eine Umrüstung der Maschine, beispielsweise auf eine andere Stempelteilung oder nur andere Stempel vorgenommen werden. Die Ausbaubarkeit eines Rotors ist auch in EP 1 050 399 A2 behandelt.

Aus US 4 259 049 ist bekannt geworden, den eigentlichen Preßbereich für Ober- und Unterstempel durch Gehäuseabschnitte im wesentlichen abzudichten. An die Gehäuseabschnitte wird eine Unterdruckquelle angeschlossen, um den in den beiden Preßräumen entstehenden Staub abzusaugen. Eine Luftergänzung erfolgt von außen über Kanäle in den Stempelführungen. Aus US 6 676 836 B2 ist ferner bekannt geworden, den Rotor in ein im wesentlichen abgedichtetes Gehäuse einzukapseln, um den Preßraum zu schützen bzw. die Staubentwicklung aus dem Preßraum nicht nach außen kommen zu lassen. In diesem Stand der Technik ist auch bekannt, den Rotor zusammen mit dem umschließenden Gehäuse von den übrigen Teilen der Presse zu trennen, damit die Einheit zu einer Reinigungsstation gebracht werden kann, in der sämtliche Reinigungsvorgänge ablaufen.

Um einen möglichst guten Abschluß zwischen dem Gehäuse und der Umgebung herbeizuführen, sieht die bereits genannte US 6 676 863 Lippendichtungen vor, die mit Hilfe einer geeigneten Halterung am Rotor bzw. oberer und unterer Stempelführung angebracht sind, gemäß dem Oberbegriff des Anspruchs 1, und reibend mit dem Gehäuse zusammenwirken. Nachteil der schleifenden Dichtungen ist, daß es zu Verschleiß und Wärmeentwicklung kommt.

Der Erfindung liegt die Aufgabe zugrunde, eine Rundlauf-Tablettenpresse zu schaffen, bei der eine wirksame verschleißarme und reibungsarme Abdichtung einer Einhausung des Rotors erzielt wird.

Diese Aufgabe wird durch die Merkmale des Patentanspruchs 1 gelöst.

Bei der Erfindung ist die ringförmige Halterung für die Dichtungsanordnung mittels einer stationär angeordneten Hubvorrichtung zwischen einer ersten und einer zweiten Stellung axial bewegbar. Die Dichtungsanordnung weist einen ersten Dichtungsabschnitt auf, der in der ersten und zweiten Stellung ständig mit einer ersten Dichtfläche des Gehäuses in Eingriff ist. Ein zweiter Dichtabschnitt ist in der ersten Stellung mit einer zweiten Dichtfläche der Stempelführung mit einer ersten Dichtkraft in Eingriff. In der zweiten Stellung ist er entweder mit einer zweiten Dichtkraft, die kleiner ist als die erste Dichtkraft mit der zweiten Dichtfläche in Eingriff oder mit dieser außer Eingriff, gemäß dem Kennzeichnenden Teil des Anspruchs 1.

Die erste Stellung entspricht dem Zustand der Rundlauf-Tablettenpresse im Stillstand. Die Dichtungsanordnung dichtet das Gehäuse komplett nach außen ab. Dadurch kann eine Reinigung auch bei eingebautem Rotor vorgenommen werden, wobei verhindert wird, daß Reinigungsmittel einschließlich Verunreinigungen nach außen gelangen. In der zweiten Stellung der Hubvorrichtung ist die Dichtungsanordnung nur in festem Eingriff mit dem Gehäuse, während gegenüber der Stempelführung entweder ein minimaler Spalt eingestellt wird oder eine schwache Anlage. Dadurch wird nach wie vor im Betrieb eine ausreichende Abdichtung erhalten, die ein Austreten von Staub verhindert, insbesondere, wenn nach einer Ausgestaltung der Erfindung das Gehäuse im Betrieb mit einer Unterdruckquelle verbunden ist. Die Hubvorrichtung kann pneumatisch, elektromotorisch, elektromagnetisch, hydraulisch oder dergleichen wirken. Die Steuerung der Hubvorrichtung kann an die Steuerung für die Rundlauf-Tablettenpresse angeschlossen sein, wodurch im Stillstand automatisch beide Dichtabschnitte in dichtenden Eingriff gefahren werden, während im Betrieb der eine Dichteingriff abgeschwächt oder vollständig aufgehoben wird.

Ein weiterer Vorteil der Erfindung besteht darin, daß die vorhandenen Dichtungen weitgehend verschleißfrei sind und keine unnötige Wärme entwickeln.

Ein Ausbau des Rotors zu Reinigungszwecken oder zum Wechseln der Stempel ist nicht erforderlich. Es kann somit eine feste Einhausung verwendet werden. Die Einhausung minimiert den Prozeßraum, was wiederum den Reinigungsaufwand reduziert. Teile außerhalb des Prozeßraums bleiben sauber und können auch aus nicht korrosionsbeständigen Materialien gefertigt werden.

Vorteilhafte weitere Ausgestaltungen sind in weiteren Unteransprüchen angegeben.

Nach einer Ausgestaltung der Erfindung sind beide Dichtungsabschnitte von einem Dichtring gebildet. Der Dichtring kann einteilig aus gleichem elastomerem Material bestehen. Er kann jedoch auch aus Dichtabschnitten unterschiedlichen Dichtungsmaterial hergestellt sein, wobei mindestens zwei Schichten fest miteinander verbunden sind, entweder durch Verklebung oder durch Anhaftung während des Herstellungsprozesses.

Nach einer weiteren Ausgestaltung der Erfindung ist ein radial innerhalb des Dichtrings angeordneter Haltering vorgesehen, und der Dichtring weist eine Nut oder eine Ringrippe am Umfang auf und der Haltering weist eine Rippe oder eine Nut auf, die kraft- und/oder formschlüssig in Eingriff bringbar sind. Bei der Bewegung des Halterings nimmt dieser den Dichtring automatisch mit. Der Dichtring kann so angeordnet bzw. ausgebildet sein, daß er in der ersten Stellung der Hubvorrichtung durch Vorspannung beide Dichtungsabschnitte mit dem Gehäuse bzw. der Stempelführung in Eingriff bringt. Bei der Verstellung in die zweite Stellung wird dann der mit dem Gehäuse zusammenwirkende Dichtungsabschnitt weiter verformt, bis der mit der Stempelführung in Eingriff befindliche Dichtabschnitt den Eingriff reduziert bzw. aufhebt. Die Dichtungsabschnitte können von Dichtlippen gebildet sein.

Eine besonders vorteilhafte Ausgestaltung der Erfindung besteht darin, daß die Hubvorrichtung von einer aufblasbaren Dichtung gebildet ist, die am Gehäuse angeordnet ist und an der ein Hubring anliegt, der mit der ringförmigen Halterung verbunden ist. Der Hubring kann mit der Halterung über mehrere in Umfangsabstand beabstandete Bolzen verbunden sein. Besonders vorteilhaft ist, wenn nach einer weiteren Ausgestaltung der Erfindung ein mit einer stationären Druckluftquelle verbundener Kanal nahe dem Eingriffsort des zweiten Dichtungsabschnitts mit der zweiten Dichtfläche außerhalb des Preßraums mündet.

Der Hubring kann nach einer weiteren Ausgestaltung der Erfindung einen mit der Druckquelle verbundenen Ringkanal aufweisen, der mit axialen Bohrungen in den Haltebolzen verbunden ist, und die axialen Bohrungen können mit achsparallelen Bohrungen im Haltering verbunden sein, die nahe der zweiten Dichtungsfläche münden.

Es ist vorteilhaft, wenn eine derartige Dichtungsanordnung sowohl der oberen als auch der unteren Stempelführung des Rotors zugeordnet ist.

Die Erfindung wird nachfolgend anhand von Zeichnungen näher erläutert, die beispielhaft eine Ausführungsform der Erfindung wiedergeben.
- Fig. 1: zeigt einen Schnitt durch einen Teil eines Rotors für eine Rundlauf-Tablettenpresse mit Dichtungsanordnungen nach der Erfindung.
- Fig. 2: zeigt die obere Dichtungsanordnung nach Fig. 1 in einer ersten Stellung.
- Fig. 3: zeigt die Dichtungsanordnung nach Fig. 2 in einer zweiten Stellung.
- Fig. 4: zeigt einen Teilschnitt eines Rotors einer Rundlauf-Tablettenpresse mit gegenüber Fig. 1 weiteren Einzelheiten.
- Fig. 5: zeigt die obere Dichtungsanordnung nach Fig. 4 in vergrößerter Darstellung.

Fig. 1 zeigt einen Rotor 10 einer nicht weiter dargestellten Rundlauf-Tablettenpresse, wie sie vom grundsätzlichen Aufbau bekannt ist. Der Rotor weist eine obere Stempelführung 12 auf sowie eine untere Stempelführung 14 für Oberstempel 16 bzw. Unterstempel 18. In Fig. 1 ist jedenfalls jeweils nur ein Stempelpaar dargestellt. Der Rotor weist auch eine Matrizenscheibe 20 auf, die z.B. aus mehreren Segmenten zusammengesetzt sein kann, wie dies an sich bekannt ist. Die Matrizenscheibe 20 weist Matrizenbohrungen 22 auf, mit denen die Ober- und Unterstempel 16, 18 zusammenwirken.

Ein Gehäuse 24 umgibt den Rotor 10 über seinen gesamten Umfang. Seine obere Wandung 24a liegt auf gleicher Höhe wie die Oberseite der Oberstempelführung 12. Seine untere Wandung 24b hat einen minimalen Abstand von der Unterseite der Unterstempelführung 14. Das Gehäuse 24 ist im Rahmen der Tablettenpresse (nicht gezeigt) stationär gehalten. Innerhalb des Gehäuses 24 sind eine obere Dichtungsanordnung 26 und eine untere Dichtungsanordnung 28 gezeigt. Sie dichten das Gehäuse 24 gegenüber dem Rotor 10 und somit nach außen ab, so daß der Prozeßraum 30, der zwischen Rotor 10 und Gehäuse 24 gebildet ist, gegenüber der Umgebung abgeschlossen ist. Während des Prozeßes sich entwickelnder Staub wird nicht nach außen getragen.

Nachfolgend wird nur die obere Dichtungsanordnung 26 behandelt, wobei jedoch die Dichtungsanordnung 28 vollständig gleich aufgebaut ist.

Die Dichtungsanordnung 26 weist einen einteiligen Dichtring auf mit einer oberen Lippe 34 und einer unteren Lippe 36. Die obere Lippe 34 legt sich gegen eine zugeordnete Dichtfläche des Gehäuses 24 an. Die untere Dichtlippe 36 liegt gegen eine Dichtfläche 38 eines Abschnitts der oberen Stempelführung 12 an.

Wie insbesondere in den Fign. 2 und 3 zu erkennen, weist der Dichtring 32 auf der den Stempelführungen zugekehrten Seite eine im Querschnitt rechteckige Nut 40 auf, in die eine komplementäre ringförmige Rippe 42 eines Halterings 44 für den Dichtring 32 eingreift. Der Haltering 44 ist über einen Bolzen 46 mit einer Hubvorrichtung 48 auf dem Gehäuse 24 verbunden. Wie aus den Fign. 2 und 3 ferner zu erkennen, kann mit Hilfe der Hubvorrichtung 48 der Dichtring 32 in zwei Stellungen gebracht werden. Fig. 2 zeigt eine erste Position, in der beide Dichtlippen unter Eigenspannung mit den zugeordneten Dichtflächen in Eingriff sind. Der Prozeßraum 30 ist mithin vollständig gegenüber der Umgebung abgedichtet. In einer zweiten Position gemäß Fig. 3 ist der Haltering 44 etwas angehoben. Die Dichtlippe 34 wird daher ein wenig weiter verformt, und die Dichtlippe 36 wird minimal von der zugeordneten Dichtfläche 32a abgehoben. Es bildet sich ein minimaler Spalt 50. Mithin ist gegenüber dem Rotor 10 nicht mehr eine vollständige Abdichtung gegeben. Dies kann jedoch in Kauf genommen werden, insbesondere, wenn im Prozeßraum 30 permanent ein Unterdruck erzeugt wird, der zusätzlich verhindert, daß im Prozeßraum 30 entstehender Staub nach außen gelangt.

Soweit bei der Ausführungsform nach Fig. 4 gleiche Teile wie in Fig. 1 gezeigt sind, sind sie mit gleichen Bezugszeichen versehen.

In Fig. 4 ist ein Rotor 10a gezeigt, der von einem in den Innenraum des Rotors 10a integrierten elektrischen Antriebsmotor 52 angetrieben ist. Der Motor ist im einzelnen nicht gezeigt. Der außen liegende Läufer ist drehfest mit dem Rotor 14 gekoppelt, während der Motorständer mit einem zylindrischen Lagerabschnitt 54 verbunden ist, der auf einer Säule 56 steht. Bei 58 ist die Anordnung von Kühlnuten dargestellt, die zur Kühlung des Motors 52 dienen.

Das Gehäuse 24 der Ausführungsform nach Fig. 4 soll im einzelnen nicht beschrieben werden. Es sei nur erwähnt, daß Seitenwandabschnitte 60, die an der Oberseite mit einem Deckenabschnitt 62 verbunden sind, angehoben werden können, um Zugang zum Preßraum 30 zu erlangen. Die Hubvorrichtung hierfür ist nicht dargestellt.

Die Abdichtung des Prozeßraums 30 erfolgt mit Hilfe von Dichtanordnungen 64, 66, von denen die erstere anhand von Fig. 5 näher beschrieben werden soll.

Die Dichtungsanordnung 64 weist einen Dichtring auf, der dem Dichtring nach den Fign. 1 bis 3 gleicht. Er ist daher wiederum mit 32 bezeichnet. Ein Haltering 66 wirkt in gleicher Weise mit dem Dichtring 32 zusammen, wie dies in Verbindung mit den Fign. 1 bis 3 beschrieben wurde. Der Haltering weist eine axiale Durchbohrung 68 auf, welche in einem umlaufenden Ringraum 70 mündet, der von der Dichtlippe 36, der Dichtfläche 32a, dem Haltering 66 und einem weiteren Abschnitt der Stempelführung 12 begrenzt ist. In Fig. 5 ist gezeigt, wie in den Haltering ein Bolzen 72 eingeschraubt ist, der ebenfalls eine axiale Bohrung 74 aufweist, die mit der axialen Bohrung 68 ausgerichtet ist. Der Bolzen 74 erstreckt sich durch eine Bohrung eines Hubrings 76, der sich oberhalb des oberen Deckenabschnitts des Gehäuses 24 erstreckt. Der Hubring 76 weist eine Ringkammer 78 auf, die sich ringförmig im Ring 76 erstreckt. In Umfangsabständen sind mehrere derartiger Bolzen 72 angeordnet. Eine Querbohrung 80 am oberen Ende der axialen Bohrung 74 ist mit dem Ringraum 78 in Verbindung. Der Ringraum ist seinerseits mit einer Druckquelle in Verbindung, die hier nicht gezeigt ist. Auf dem oberen über den Hubring 76 hinausstehenden Abschnitt des Bolzens 72 ist eine Mutter 82 mit Dichtring aufgeschraubt.

Im Deckenabschnitt des Gehäuses 24 ist eine aufblasbare Dichtung 84 in einer Nut versenkt angeordnet, die mit einer Druckquelle in Verbindung steht. Es kann die gleiche Druckquelle sein, die mit dem Ringraum 78 verbunden ist. Die aufblasbare Dichtung 84 liegt von unten gegen den Hubring 76 an. Wird Druckluft in die Dichtung 84 eingeleitet, wird dadurch der Hubring etwas angehoben, der über die Stifte 72 den Haltering 66 ebenfalls anhebt zur Verstellung des Dichtrings 32 in eine zweite Stellung, wie die in Fig. 3 beschrieben wurde, nämlich zur Bildung eines minimalen Spalts bezüglich der Dichtfläche 32a. Es versteht sich, daß zwischen der Dichtung 84 und der Druckluftquelle ein Ventil angeordnet ist, dessen Betätigung von der Steuervorrichtung der Tablettenpresse gesteuert wird. Dies gilt auch für die Zuführung von Druckluft als Sperrluft in den Ringraum 70 (Fig. 5).

Während des Stillstands des Rotors 10 bzw. 10a hat die Dichtung 32 die in Fig. 2 dargestellte Position und dichtet somit den Preßraum 30 vollständig gegenüber der Umgebung ab. Dadurch dringt auch keine Reinigungsflüssigkeit nach außen, wenn die Preßteile mit einem geeigneten Reinigungsmittel gewaschen werden. Setzt sich der Rotor 10 in Betrieb, wird mit Hilfe der Hubvorrichtung 48 bzw. der aufblasbaren Dichtung 84 der Haltering 44 bzw. 66 in die in Fig. 3 dargestellte Position angehoben, so daß eine wesentlichen Reibung der Dichtlippe 36 an der Dichtfläche 32a nicht auftritt. Im Prozeßraum 30 wird ein Unterdruck erzeugt, der verhindert, daß über den gegebenenfalls minimalen Spalt zwischen Dichtlippe 36 und Dichtfläche 32a Staub nach außen dringt. Dies wird unterstützt dadurch, daß über die axialen Bohrungen 74, 68 Druckluft in den umlaufenden Ringraum 70 eingeblasen wird, der über den minimalen Spalt in den Preßraum 30 eintritt und mithin eine Sperrwirkung erzeugt.

## Patentansprüche

1. Rundlauf-Tablettenpresse, mit einem von einem Antriebsmotor angetriebenen Rotor, der eine Matrizenscheibe sowie eine obere und untere Führung aufweist für Ober- und Unterstempel, die mit Bohrungen der Matrizenscheibe zusammenwirken, einem den Rotor dicht umgebenden stationären Gehäuse, das einen Preßraum bildet und mindestens einer ringförmigen Dichtungsanordnung, die das Gehäuse gegenüber einer Stempelführung abdichtet, wobei die Dichtungsanordnung eine ringförmige Halterung innerhalb des Gehäuses aufweist, **dadurch gekennzeichnet, daß** die ringförmige Halterung mittels einer stationär angeordneten Hubvorrichtung (48) zwischen einer ersten und einer zweiten Stellung axial bewegbar ist, die Dichtungsanordnung (26, 28) einen ersten Dichtabschnitt aufweist, der in der ersten und zweiten Stellung ständig mit einer ersten Dichtfläche des Gehäuses (24) in Eingriff ist und einen zweiten Dichtabschnitt, der in der ersten Stellung mit einer zweiten Dichtfläche (32a) der Stempelführung (12) mit einer ersten Dichtkraft in Eingriff ist und in der zweiten Stellung entweder mit einer zweiten Dichtkraft, die kleiner als die erste Dichtkraft ist, mit der zweiten Dichtfläche (32a) in Eingriff ist oder mit dieser außer Eingriff ist.

2. Rundlauf-Tablettenpresse nach Anspruch 1, **dadurch gekennzeichnet, daß** beide Dichtabschnitte von einem Dichtring (32) gebildet sind.

3. Rundlauf-Tablettenpresse nach Anspruch 2, **dadurch gekennzeichnet, daß** der Dichtring (32) einheitlich aus elastomerem oder elastischem Material besteht.

4. Rundlauf-Tablettenpresse nach Anspruch 2 oder 3, **dadurch gekennzeichnet, daß** ein radial innerhalb des Dichtrings (32) angeordneter Haltering (44, 66) vorgesehen ist und der Dichtring (32) eine Nut (40) oder eine Ringrippe und der Haltering (44, 66) eine Ringrippe (42) oder eine Nut aufweist zum kraft- und/oder formschlüssigen Eingriff der Teile.

5. Rundlauf-Tablettenpresse nach einem der Ansprüche 2 bis 4, **dadurch gekennzeichnet, daß** der Dichtring (32) in der ersten Stellung der Hubvorrichtung (48) durch Vorspannung mit beiden Dichtabschnitten mit dem Gehäuse (24) und den Stempelführungen (12, 14) in Eingriff ist.

6. Rundlauf-Tablettenpresse nach einem der Ansprüche 1 bis 5, **dadurch gekennzeichnet, daß** die Dichtabschnitte von Dichtlippen (34, 36) gebildet sind.

7. Rundlauf-Tablettenpresse nach einem der Ansprüche 1 bis 6, **dadurch gekennzeichnet, daß** die Hubvorrichtung von einer aufblasbaren Dichtung (84) gebildet ist, die am Gehäuse (24) angeordnet ist und an der ein Hubring (76) anliegt, der mit der ringförmigen Halterung verbunden ist.

8. Rundlauf-Tablettenpresse nach Anspruch 7, **dadurch gekennzeichnet, daß** der Hubring (76) mit der ringförmigen Halterung über mehrere im Umfangsabstand beabstandete Bolzen (72) verbunden ist.

9. Rundlauf-Tablettenpresse nach einem der Ansprüche 1 bis 8, **dadurch gekennzeichnet, daß** eine stationäre Druckluftquelle mit einem Kanal nahe dem Eingriffsort des zweiten Dichtabschnitts mit der zweiten Dichtfläche (32a) außerhalb des Preßraums (30) mündet.

10. Rundlauf-Tablettenpresse nach Anspruch 8 und 9, **dadurch gekennzeichnet, daß** der Hubring (76) einen mit der Druckquelle verbundenen Ringkanal (78) aufweist, der mit einer axialen Bohrung (74) in den Haltebolzen (72) verbunden ist und die axialen Bohrungen (74) mit achsparallelen Bohrungen (68) im Haltering (66) verbunden sind, die nahe der zweiten Dichtfläche (32a) münden.

11. Rundlauf-Tablettenpresse nach einem der Ansprüche 1 bis 10, **dadurch gekennzeichnet, daß** obere und untere Stempelführung (12, 14) jeweils eine ringförmige Halterung mit einer Dichtungsanordnung aufweisen.

12. Rundlauf-Tablettenpresse nach einem der Ansprüche 1 bis 11, **dadurch gekennzeichnet, daß** an das Gehäuse (24) eine Unterdruckquelle angeschlossen ist.

13. Rundlauf-Tablettenpresse nach einem der Ansprüche 1 bis 12, **dadurch gekennzeichnet, daß** das Gehäuse (24) nur den Rotor (10, 10a) einhaust, wobei ein Antriebsmotor für den Rotor (10, 10a) in dem Rotor integriert ist.

## Claims

1. A rotary tablet press, with a rotor driven by a driving motor, which has a die plate as well as an upper and a lower guiding for upper and lower punches, which cooperate with bores of the die plate, a stationary housing closely surrounding the rotor, which constitutes a pressing room, and with at least one ring-shaped sealing arrangement, which seals the housing against a punch guiding, wherein the sealing arrangement has a ring-shaped holder inside the housing, **characterised in that** the ring-shaped holder is axially movable between a first and a second position by means of a stationarily arranged lifting device (48), the sealing arrangement (26, 28) has a first sealing portion, which is continuously in engagement with a first sealing surface of the housing (24) in the first and in the second position, and a second sealing portion which is in engagement with a second sealing surface (32a) of the punch guiding (12) with a first sealing force in the first position and is in engagement with the second sealing surface (32a) in the second position either with a second sealing force, which is smaller than the first sealing force, or is out of engagement with the same.

2. A rotary tablet press according to claim 1, **characterised in that** both sealing portions are constituted by one sealing ring (32).

3. A rotary tablet press according to claim 2, **characterised in that** the sealing ring (32) consists uniformly of elastomeric or elastic material.

4. A rotary tablet press according to claim 2 or 3, **characterised in that** a holding ring (44, 46) arranged radially inside the sealing ring (32) is provided, and that the sealing ring (32) has a groove (40) or a ring rib, and the holding ring (44, 46) has a ring rib (42) or a groove, for non-positive and/or positive engagement of the parts.

5. A rotary tablet press according to any one of claims 2 to 4, **characterised in that** in the first position of the lifting device (48), the sealing ring (32) is with both sealing portions in engagement by prestress with the housing (24) and the punch guidings (12, 14).

6. A rotary tablet press according to any one of claims 1 to 5, **characterised in that** the sealing portions are constituted by sealing lips (34, 36).

7. A rotary tablet press according to any one of claims 1 to 6, **characterised in that** the lifting device is constituted by an inflatable seal (84), which is arranged on the housing (24) and to which sits close a lifting ring (76), which is connected to the ring-shaped holder.

8. A rotary tablet press according to claim 7, **characterised in that** the lifting ring (76) is connected to the ring-shaped holder via plural bolts (72) spaced apart in the perimeter distance.

9. A rotary tablet press according to any one of claims 1 to 8, **characterised in that** a stationary source of pressurised air runs out with a channel near to the engagement location of the second sealing portion with the second sealing surface (32a) outside the pressing room (30).

10. A rotary tablet press according to claim 8 and 9, **characterised in that** the lifting ring (76) has a ring channel (78) connected to the source of pressurised air, which is connected to an axial bore (74) in the holding bolts (72), and the axial bores (74) are connected to axis parallel bores (68) in the holding ring (66), which run out near to the second sealing surface (32a).

11. A rotary tablet press according to any one of claims 1 to 10, **characterised in that** the upper and the lower punch guidings (12, 14) each at a time have a ring-shaped holder with a sealing arrangement.

12. A rotary tablet press according to any one of claims 1 to 11, **characterised in that** a source of negative pressure is connected to the housing (24).

13. A rotary tablet press according to any one of claims 1 to 12, **characterised in that** the housing (24) houses only the rotor (10, 10a), wherein a drive motor for the rotor (10, 10a) is integrated into the rotor.

## Revendications

1. Presse rotative pour comprimés, avec un rotor entraîné par un moteur d'entraînement qui a un disque de matrices et un guidage supérieur et inférieur pour poinçons supérieurs et inférieurs qui coopèrent avec des alésages du disque de matrices, un boîtier stationnaire fermement entourant le rotor et formant une chambre de pression, et avec au moins un ensemble d'étanchéité annulaire qui rend le boîtier étanche par rapport à un guidage de poinçon, l'ensemble d'étanchéité ayant un crochet annulaire en l'espace du boîtier, **caractérisé en ce que** le crochet annulaire est axialement mobile entre une première position et une deuxième position à l'aide d'un dispositif de levage (48) disposé de façon stationnaire, l'ensemble d'étanchéité (26, 28) a une première partie d'étanchéité qui engage en permanence une première surface d'étanchéité du boîtier (24) dans la première et la deuxième position, et une deuxième partie d'étanchéité qui engage une deuxième surface d'étanchéité (32a) du guidage de poinçon (12) dans la première position avec une première force d'étanchéité, et dans la deuxième position, elle engage la deuxième surface d'étanchéité (32a) ou avec une deuxième force d'étanchéité qui est plus petite que la première force d'étanchéité, ou est hors d'engagement avec celle-ci.

2. Presse rotative pour comprimés selon la revendication 1, **caractérisée en ce que** les deux parties d'étanchéité sont formées par une seule bague d'étanchéité (32).

3. Presse rotative pour comprimés selon la revendication 2, **caractérisée en ce que** la bague d'étanchéité (32) consiste uniformément d'un matériau élastomère ou élastique.

4. Presse rotative pour comprimés selon la revendication 2 ou 3, **caractérisée en ce qu'**un anneau de blocage (44, 46), disposé radialement en l'espace de la bague d'étanchéité (32), est prévu et que la bague d'étanchéité (32) présente une rainure (40) ou une nervure annulaire, et l'anneau de blocage (44, 46) une nervure annulaire (42) ou une rainure pour engagement de ces parts entraîné par adhérence et/ou par engagement positif.

5. Presse rotative pour comprimés selon l'une quelconque des revendications 2 à 4, **caractérisée en ce que** dans la première position du dispositif de levage (48), la bague d'étanchéité (32) engage le boîtier (24) et les guidages de poinçon (12, 14) avec les deux parties d'étanchéité par précontrainte.

6. Presse rotative pour comprimés selon l'une quelconque des revendications 1 à 5, **caractérisée en ce que** les parties d'étanchéité sont formées par des lèvres d'étanchéité (34, 36).

7. Presse rotative pour comprimés selon l'une quelconque des revendications 1 à 6, **caractérisée en ce que** le dispositif de levage est formé par un élément d'étanchéité (84) gonflable, qui est disposé sur le boîtier (24) et contre lequel porte un anneau de levage (76), qui est raccordé au crochet annulaire.

8. Presse rotative pour comprimés selon la revendication 7, **caractérisée en ce que** l'anneau de levage (76) est raccordé au crochet annulaire à l'aide de plusieurs boulons (72) en écart circonférentiel l'un de l'autre.

9. Presse rotative pour comprimés selon l'une quelconque des revendications 1 à 8, **caractérisée en ce que** une source d'air comprimée stationnaire débouche en dehors de la chambre de pression (30) avec un canal près du lieu d'engagement de la deuxième partie d'étanchéité avec la deuxième surface d'étanchéité (32a).

10. Presse rotative pour comprimés selon la revendication 8 et 9, **caractérisée en ce que** l'anneau de levage (76) a un canal annulaire (78) raccordé à la source de pression, qui est raccordé à un alésage axial (74) dans le boulon de maintien (72) et que les alésages axiales (74) sont raccordées à des alésages (68) parallèles à l'axe dans l'anneau de blocage (66) qui débouchent dans la proximité de la deuxième surface d'étanchéité (32a).

11. Presse rotative pour comprimés selon l'une quelconque des revendications 1 à 10, **caractérisée en ce que** les guidages pour étançons supérieur et inférieur (12, 14) ont chacun un crochet annulaire avec un ensemble d'étanchéité.

12. Presse rotative pour comprimés selon l'une quelconque des revendications 1 à 11, **caractérisée en ce que** le boîtier (24) est raccordé à une source de pression négative.

13. Presse rotative pour comprimés selon l'une quelconque des revendications 1 à 12, **caractérisée en ce que** le boîtier (24) loge seulement le rotor (10, 10a), un moteur d'entraînement pour le rotor (10, l0a) étant intégré dans le rotor.
